# EUROPÄISCHE PATENTSCHRIFT

(11) **EP 1 029 500 B1**
(45) Veröffentlichungstag und Bekanntmachung des Hinweises auf die Patenterteilung: **23.07.2003**
(21) Anmeldenummer: 99124512.7
(22) Anmeldetag: 09.12.1999
(51) Int. Cl.: A47L 15/42

(54) **Bedienblende für ein elektrisches Haushaltsgerät**
Control panel for an electrical household appliance
Panneau de commande pour appareil électroménager

(30) Priorität: 19.02.1999 DE 29903008 U
(43) Veröffentlichungstag der Anmeldung: 23.08.2000
(73) Patentinhaber: AEG Hausgeräte GmbH, 90327 Nürnberg (DE)
(72) Erfinder: Zühlke, Katrin, 90411 Nürnberg (DE); Held, Robert, 91074 Herzogenaurach (DE)

(56) Entgegenhaltungen:
- EP-A- 0 925 753
- WO-A-98/31864
- JP-A- 11 251 757

## Beschreibung

Die Erfindung betrifft eine Bedienblende für ein elektrisches Haushaltsgeräte nach dem Oberbegriff des Anspruchs 1.

Haushaltsgeräte, insbesondere Geschirrspülmaschinen, Waschmaschinen oder dergleichen sind üblicherweise für ein Einstellen eines Arbeitsprogrammes und/oder zur Anzeige eines Programmablaufes mit einer Bedienblende ausgestattet. Eine solche Bedienblende umfaßt in der Regel einen Blendenträger, der an der Vorderseite des Gerätes angeordnet ist. In einem einer Bedienperson nicht unmittelbar zugänglichen Inneren des Blendenträgers befinden sich für das Einstellen des Arbeitsprogrammes bzw. für eine Programmanzeige Bedien- und/oder Anzeigekomponenten, die jeweils mittels wenigstens eines Schraub- und/oder Rastelementes angekoppelt und ggf. mittels eines Zentrierelementes ausgerichtet sind. Derartige Ankoppel- bzw. Ausrichtelemente sind bei einem üblicherweise verwendeten Kunststoff-Blendenträger an einer Innenseite einer Blendenträger-Vorderwand angeformt. Damit diese Ankoppel- bzw. Ausrichtelemente eine ausreichende Festigkeit haben, sind sie ausreichend voluminös ausgestaltet und mit einer entsprechend groß dimensionierten Anbindungsfläche an der Blendenträger-Vorderwand angekoppelt. Insbesondere bei einem für eine Schraubverbindung vorgesehenen Schraubköcher sind Anbindungsflächen mit mehr als 5 mm Durchmesser üblich.

Derartig große Anbindungsflächen von Ankoppel- bzw. Ausrichtelementen an der Innenseite der Blendenträger-Vorderwand sind jedoch an der der Bedienperson zugewandten Außenseite als Einfallstellen sichtbar. Dies resultiert aus einer an dieser Stelle erhöhten Materialanhäufung des Kunststoffes im Vergleich zu angrenzenden Zonen. Diese Materialanhäufung auf einer Seite einer Kunststoffwand bewirkt beim Abkühlen eines Kunststoffspritzteiles auf der gegenüberliegenden Wandseite einen Materialschwund. Damit solche Einfallstellen den optischen Gesamteindruck des Haushaltsgerätes nicht stören, wird üblicherweise auf der Außenseite der Blendenträger-Vorderwand ein Blendeneinleger aufgebracht, um diese Einfallstellen abzudecken.

Eine Bedienblende dieser Gattung ist beispielweise aus der WO-A- 98/31 864 bekannt.

Solch ein zusätzliche Blendeneinleger, der zudem in einem aufwendigen Verfahren, insbesondere einem Klebeprozess, angekoppelt werden muß, ist jedoch sehr kostenintensiv. Aus diesem Grund ist es erstrebenswert, die Funktion des Blendenträgers und des Blendeneinlegers in einer einstückigen Ausführung darzustellen.

Es ist daher Aufgabe der Erfindung, eine Bedienblende für ein elektrisches Haushaltsgerät anzugeben, bei dem wenigstens eine Bedien- und/oder Anzeigekomponente auf der Innenseite einer Wand der Bedienblende mittels wenigstens eines Schraubund/oder Rastelementes ankoppelbar und/oder mittels eines Zentrierelementes an dieser Wand ausrichtbar ist, ohne daß eine optische Beeinträchtigung der Außenseite dieser Wand auftritt.

Die Lösung dieser Aufgabe erfolgt bei einer solchen Bedienblende durch das kennzeichnende Markmal des Anspruches 1.

Dadurch, daß bei einer Bedienblende für ein elektrisches Haushaltsgerät mit wenigstens einer einer Bedienperson zugewandten Wand, an welche wenigstens eine Bedien- und/oder Anzeigekomponente mittels wenigstens eines Schraub- und/oder Rastelementes an einer Innenseite der Wand ankoppelbar und/oder an welcher diese Komponente mittels eines Zentrierelementes ausrichtbar ist, das Zentrier- und/oder Schraub- und/oder Rastelement einen Sockel aufweist, der mittels dünnwandiger Anbindungen an die Wand angekoppelt ist, sind bei dieser Bedienblende an der Außenseite der Wand störende Einfallstellen vermieden.

Die Dünnwandigkeit der Anbindung verursacht nur eine geringfügig erhöhte Kunststoffmaterial-Anhäufung an dieser Stelle, so daß auf der gegenüberliegenden Seite der Wand keine Einfallstellen auftreten oder auftretende Einfallstellen derart gering ausfallen, daß sie mit dem bloßen Auge nicht bemerkbar sind.

Die Großflächigkeit der bekannten Anbindungen der Schraubund/oder Rastelemente ist bei der erfindungsgemäßen Lösung durch eine langgestreckte, dünnwandige Ankopplung ersetzt. Damit auch weiterhin eine ausreichende Verwindungssicherheit gewährleistet ist, ist esvorteilhaft, der dünnwandingen Anbindungsfläche eine besondere Geometrie zu geben. Insbesondere ist die dünnwandige Anbindung an der Ankoppelstelle U-förmig ausgestaltet, wobei diese U-Form wahlweise abgerundet oder eckig sein kann.

Bei einer besonderen Ausgestaltung der Erfindung ist der Sokkel, auf dem das Zentrier-, Schraub- und/oder Rastelement aufgesetzt ist, ein an einer Seite geöffneter, quaderförmiger Kasten. Auf der Oberseite dieses Kastens, die der Wand der Bedieriblende gegenüberliegt, ist das Zentrier-, Schraub- und/oder Rastelement in üblicher Weise angekoppelt.' Dabei kann für den Fall eines Schraubköchers das Schraubloch wahlweise als Durchgangs- oder Sackloch ausgestaltet sein.

Die Erfindung ist im folgenden anhand der Zeichnungen eines Ausführungsbeispiels näher erläutert.

Dabei zeigt:
- Figur 1: eine Haushalts-Geschirrspülmaschine mit einer geöffneten Beschickungstüre in der Seitenansicht;
- Figur 2: einen von der Beschickungstüre abgenommenen Blendenträger in einer von einer Bedienperson abgewandten Rückansicht;
- Figur 3: eine vergrößerte Teilansicht eines Blendenträgers gemäß Figur 2 mit Schraub- und Rastelementen; und
- Figur 4: einen Schraubköcher gemäß Figur 3 in einer Seitenschnitt-Darstellung.

Eine Haushalt-Geschirrspülmaschine 1 umfaßt im wesentlichen einen Gerätesockel 3 und eine Abdeckplatte 5. Innerhalb eines Spülraumes 7 ist Spülgut zum Zwecke der Reinigung anordenbar. Der Spülraum 7 ist durch Schwenken einer Beschickungstüre 9 aus einer geschlossenen vertikalen Ausrichtung in eine geöffnete horizontale Lage zugänglich.

Die Beschickungstüre 9 umfaßt ein einer Bedienperson zugewandtes Außentürblech 15 sowie ein Innentürblech 11, das eine innere Seitenwand des Spülbehälters 7 bildet. Innen- und Außentürblech 11, 15 sind durch mehrere Schraubverbindungen miteinander gekoppelt. In geschlossener Lage der Beschickungstüre 9 oberhalb des Außentürbleches 15 ist ein Blendenträger 13 angesetzt, der zum Einstellen eines Spülprogrammes nicht näher dargestellte Bedien- bzw. Einstellelemente umfaßt. Der Blendenträger 13 ist im nicht eingebauten Zustand an seiner Rückseite offen und wird beim Einbau durch einen oberen Abschnitt des Innentürbleches 11 abgedeckt. Zum Ansetzen des Blendenträgers an das Außentürblech 15 sind Verbindungszapfen 17 am Blendenträger 13 angeordnet. Auch der Blendenträger 13 wird mit dem Innentürblech 11 durch mehrere Schraubverbindungen zusammengefügt, wofür am Blendenträger 13 Schraubköcher 31 vorgesehen sind. Schließlich weist der Blendenträger 13 noch eine Griffschale 23 auf, die zum Eingriff für eine manuelle Betätigung eines Türschlosses dient.

Zur Ankopplung eines Bedien- bzw. Anzeigeelementes, z.B. einer Programmablaufanzeige für ein gewähltes Spülprogramm, sind weitere Schraubköcher 25 sowie Rasthaken 27 und kreuzförmig ausgestaltete Zentrierstifte 21 vorgesehen. Sämtliche dieser Zentrier- und Ankoppelmittel 21, 25, 27 sind an der Innenseite der Blendenträger-Vorderwand 19 angeformt. Dies Ankopplung erfolgt dabei indirekt, das heißt, das jeweilige Koppelmittel 21, 25, 27 ist auf einem quaderförmigen Kasten, der jedoch nur drei Seiten aufweist, aufgesetzt. Dabei befinden sich der Schraubköcher 25 und der Zentrierstift 21 auf einer Deckenplatte 33 des Sockels 29, während der Rasthaken 27 unmittelbar auf den Seitenwänden des Sockels 29 ohne eine Deckenplatte aufgesetzt ist.

Der Sockel 29 selbst ist mit seinen drei Seitenwänden direkt an der Innenseite der Blendenträger-Vorderwand angesetzt. Die drei Seiten des Sockels 29 sind besonders dünn ausgestaltet, so daß sich auf der der Innenseite gegenüberliegenden Außenseite der Blendenträger-Vorderwand 19 keine optisch störenden Einfallstellen abzeichnen. Trotz dieser Dünnwandigkeit ist eine ausreichende Verwindungssicherheit sowohl in Rotationsrichtung als auch in axialer Richtung gegeben. Dies resultiert aus der besonderen Gestaltung der Anbindung in einer U-Form. Wegen dieser indirekten Art der Anbindung ist die Gestaltung der Köcher 25, Rasthaken 27 und Zentrierstifte 21 frei.

## Patentansprüche

1. Bedienblende für ein elektrisches Haushaltsgerät mit wenigstens einer einer Bedienperson zugewandten Wand, an welche wenigstens eine Bedien- oder Anzeigekomponente mittels wenigstens eines Schraub- und/oder Rastelementes an einer Innenseite dieser Wand ankoppelbar und/oder an welcher diese Komponente mittels eines Zentrierelementes ausrichtbar ist, **dadurch gekennzeichnet, daß** das Zentrier- und/oder Schraubund/oder Rastelement (21, 25, 27) einen Sockel (29) aufweist, der mittels dünnwandiger Anbindungen an der Wand (19) angekoppelt ist.

2. Bedienblende nach Anspruch 1, **dadurch gekennzeichnet, daß** die dünnwandige Anbindung an der Ankoppelstelle U-förmig ausgestaltet ist.

3. Bedienblende nach Anspruch 1 oder 2, **dadurch gekennzeichnet, daß** der Sockel (29) ein an einer Seite geöffneter quaderförmiger Kasten ist, auf dessen Oberseite (33), die der Wand (19) der Bedienblende (13) gegenüberliegt, das Zentrierund/oder Schraub- und/oder Rastelement (21, 25, 27) aufgesetzt ist.

## Claims

1. Operating screen for a domestic electrical appliance with at least one wall facing an operator, to which at least one operating or display component may be coupled to an inner face of the wall by means of at least one screw and/or or catch element and/or on which this component can be aligned by means of a centring element, **characterised in that** the centring and/or screw and/or catch element (21, 25, 27) has a base (29), which is coupled to the wall (19) by means of thin-walled connections.

2. Operating screen according to claim 1, **characterised in that** the thin-walled connection is U-shaped at the coupling point.

3. Operating screen according to claim 1 or 2, **characterised in that** the base (29) is a square box open on one side, on whose upper face (33), which is opposite to the wall (19) of the operating screen (13), the centring and/or screw and/or catch element (21, 25, 27) is mounted.

## Revendications

1. Panneau de commande pour un appareil électroménager avec au moins une paroi orientée vers un opérateur à laquelle peut être couplé au moins un composant de commande ou d'affichage au moyen d'au moins un élément de vissage et/ou d'enclenchement à un côté intérieur de cette paroi et/ou à laquelle ce composant est ajustable au moyen d'un élément de centrage, **caractérisé en ce que** l'élément de centrage et/ou de vissage et/ou d'enclenchement (21, 25, 27) présente un socle (29) qui est couplé par des liaisons à paroi mince à la paroi (19).

2. Panneau de commande selon la revendication 1, **caractérisé en ce que** la liaison à paroi mince à l'emplacement de couplage est réalisée en forme de U.

3. Panneau de commande selon la revendication 1 ou 2, **caractérisé en ce que** le socle (29) est un caisson en forme de parallélépipède, ouvert à un côté, au côté supérieur (33) duquel, qui est opposé à la paroi (19) du panneau de commande (13), est appliqué l'élément de centrage et/ou de vissage et/ou d'enclenchement (21, 25, 27).
